# EUROPÄISCHE PATENTSCHRIFT

(11) **EP 1 198 866 B1**
(45) Veröffentlichungstag und Bekanntmachung des Hinweises auf die Patenterteilung: **28.04.2004**
(21) Anmeldenummer: 00949434.5
(22) Anmeldetag: 01.08.2000
(51) Int. Cl.: H01R 13/658

(54) **GESCHIRMTER ELEKTRISCHER STECKVERBINDER**
SHIELDED ELECTRICAL CONNECTOR
CONNECTEUR ELECTRIQUE ENFICHABLE BLINDE

(30) Priorität: 16.08.1999 DE 19938782
(43) Veröffentlichungstag der Anmeldung: 24.04.2002
(73) Patentinhaber: TYCO Electronics Logistics AG, 9323 Steinach (CH)
(72) Erfinder: VANBESIEN, Johan, B-8902 Ieper (BE)
(74) Vertreter: Hirsch, Peter, Dipl.-Ing.
(86) Internationale Anmeldenummer: PCT/EP2000/007447
(87) Internationale Veröffentlichungsnummer: WO 2001/013473

(56) Entgegenhaltungen:
- EP-A- 0 560 550
- EP-A- 0 852 414
- WO-A-99/26321

## Beschreibung

Die Erfindung betrifft einen geschirmten elektrischen Steckverbinder mit einem isolierenden vorderen Gehäuseteil und einer Mehrzahl nebeneinander angeordneter Kontaktlamellen, wobei die Kontaktlamellen ein in dem vorderen Gehäuseteil aufgenommenes Gegenkontaktteil, ein in isolierendes Material eingeformtes Zwischenteil und ein sich vom Zwischenteil weg erstreckendes hinteres Kontaktteil aufweisen und eine Schirmung zwischen den Zwischenteilen der Kontaktlamellen sowie an den Außenseiten im Bereich der Zwischenteile vorgesehen ist.

Ein derarter geschirmter Steckverbinder ist zum Beispiel aus der EP 0 560 550 B1 bekannt.

Die Schirmung zur Reduzierung vom Übersprechen ist bei diesem Steckverbinder durch Schirmbleche, die zwischen die Zwischenteile der Kontaktlamellen eingelegt sind, sowie auch durch Schirmbleche an den Außenseiten im Bereich der Zwischenteile realisiert.

Die zwischen den Zwischenteilen eingefügten Schirmbleche haben den Nachteil, daß hierdurch die Dimensionen des Steckverbinders größer werden und die Anzahl der Teile bei der Montage des Steckverbinders erheblich ansteigt. Insbesondere bei geschirmten Steckverbindern mit einer Vielzahl von Kontaktlamellen (siehe z. B. Figur 1 der EP 0 560 550 B1), erhöhen die zwischen den Zwischenteilen einzusetzenden Schirmbleche den Montageaufwand enorm.

Der Erfindung liegt daher die Aufgabe zugrunde, den gattungsgemäßen geschirmten Steckverbinder so weiterzubilden, daß die Herstellung vereinfacht und der Montageaufwand reduziert wird. Diese Aufgabe wird mit einem Steckverbunden gemäß Anspruch 1 gelöst.

Durch die Aufnahme der Zwischenteile der Kontaktlamellen in einem hinteren Gehäuseteil, welches zwischen den Kontaktlamellen mit durchgehenden Wänden versehen ist, können die Kontaktlamellen bei der Montage einfach in das hintere Gehäuseteil eingesteckt werden.

Durch das Versehen des hinteren Gehäuseteiles mit einer Metallisierungsschicht wird ohne zusätzliche Bauteile eine ideale Schirmung zwischen den Zwischenteilen der Kontaktlamellen erzielt. Mittels der Metallisierungsschicht ist nicht nur der Montageaufwand erleichtert, sondern die Schirmung auch wesentlich kostengünstiger herstellbar.

Gemäß der Erfindung erstrecken sich die durchgehenden Wände des hinteren Gehäuseteiles bis in den Bereich der Gegenkontaktteile der Kontaktlamellen und sind in entsprechenden Aussparungen an dem vorderen Gehäuseteil aufgenommen.

Durch diese Maßnahme wird auch das Übersprechen im Bereich der Gegenkontaktteile reduziert.

Vorteilhafterweise sind an dem hinteren Gehäuseteil einstükkig eine Deckenwandung, eine hintere Wandung und zumindest eine Seitenwandung ausgebildet. Hierdurch wird die Anzahl der zu montierenden Teile weiter verringert, da man die Abschirmbleche für die Schirmung von außen durch die Deckenwandung, die hintere Wandung und die zumindest eine Seitenwandung ersetzt werden. Desweiteren wird eine optimale Schirmung erzielt, da keine Stoßfugen wie bei zusammengesetzten Schirmblechen vorhanden sind.

Um auch eine Schirmung im Bereich der Gegenkontaktteile von außen zu erzielen, ist es günstig, daß sich die Deckenwandung und die zumindest eine Seitenwandung über das vordere Gehäuseteil erstrecken und im Bereich des vorderen Gehäuseteiles auch eine mit dem hinteren Gehäuseteil verbundene Bodenwandung ausgebildet ist. Da sowohl die Deckenwandung, die zumindest eine Seitenwandung sowie auch die Bodenwandung mit einer Metallisierungsschicht versehen sind, wird hierduch auch in einfacher Weise eine Abschirmung von außen'im Bereich des vorderen Gehäuseteiles bzw. der Gegenkontaktteile der Kontaktlamellen erzielt.

Zur Masseverbindung mit dem Gegenstecker sind vorzugsweise in der Boden- und Deckenwandung mit Kontakten verbundende Metallstreifen eingepreßt.

Bei der Verwendung des elektrischen Steckverbinders als Baugruppenstecker sind vorzugsweise an der Unterseite des hinteren Gehäuseteiles Zapfen vorgesehen, welche ebenfalls mit einer Metallisierungsschicht versehen sind. Diese Zapfen dienen zum einen der mechanischen Festlegung des elektrischen Steckverbinders auf der Baugruppe sowie auch als Übertragung der Masseverbindung.

Nachfolgend wird anhand eines in der Zeichnung dargestellten Ausführungsbeispiels die Erfindung näher erläutert.

In den Zeichnungen zeigen:
- Figur 1: eine seitliche Schnittansicht des erfindungsgemäßen Steckverbinders,
- Figur 2: den Schitt A - A gemäß Figur 1,
- Figur 3: den Schnitt B - B gemäß Figur 1 und
- Figur 4: den elektrischen Steckverbinder in der Ansicht gemäß Figur 1 sowie die Seitenansicht des entsprechenden Gegensteckers.

Figur 1 zeigt eine seitliche Schnittansicht des erfindungsgemäßen elektrischen Steckverbinders. Dieser elektrische Steckverbinder besteht aus einem Gehäusehinterteil 1 sowie einem Gehäusevorderteil 2 und einer Vielzahl zwischen den beiden Gehäusteilen aufgenommener Kontaktlamellen 3. Die Kontaktlamellen bestehen aus einem Gegenkontaktteil 4, welches durch eine Vielzahl von Kontaktfedern gebildet ist. An das durch die Kontaktfedern gebildete Gegenkontaktteil 4 schließt sich ein mit isolierendem Material umspritztes Zwischenteil 5 an. An dem isolierenden Zwischenteil 5 ist ein hinteres Kontaktteil 6 angeordnet, welches durch eine Reihe von SMD-, Einpreß- oder Lötkontakten zur Kontaktierung einer Leiterplatte oder Baugruppe 7 besteht.

Die Baugruppe 7 ist in Figur 1 gestrichelt eingezeichnet. Die Kontaktlamelle 3 ist vollkommen von dem hinteren Gehäuseteil 1 umgeben. Das hintere Gehäuseteil 1 besteht aus einer Dekkenwand 8 einer hinteren Wand 9 und einer Vielzahl von durchgehenden Zwischenwänden 10, zwischen welchen die Kontaktlamellen 3 eingeschoben sind. Die durchgehenden Zwischenwände 10 des hinteren Gehäuseteiles 1 sind nur in Figur 2 und 3 zu sehen. Figur 2 zeigt den Schnitt A - A aus Figur 1 und Figur 3 den Schnitt B - B aus Figur 1.

Die durchgehenden Zwischenwände 10 sind nicht nur im Bereich des Zwischenteiles 5 der Kontaktlamelle 3 ausgebildet, sondern erstrecken sich auch bis zwischen die Kontaktfedern des Gegenkontaktteiles 4. In diesem Bereich sind die Zwischenwände 10 wesentlich schmäler ausgebildet und vollkommen in entsprechenden Aussparungen im vorderen Gehäuseteil 2 aufgenommen.

Auch die Deckenwandung 8 erstreckt sich über die Kontaktfedern des Gegenkontaktteiles 4 und bedeckt somit das vordere Gehäuseteil 2, in welchem die Kontaktfedern aufgenommen sind. An der Unterseite ist im Bereich des Gegenkontaktteiles 4 bzw. in dem Bereich, in dem das vordere Gehäuseteil 2 im hinteren Gehäuseteil 1 aufgenommen ist, eine Bodenwandung 11 ausgebildet.

Wie aus Figur 3 zu ersehen ist, ist die Bodenwandung 11 über die durchgehenden Zwischenwände 10 sowie über eine Seitenwand 12 mit der Deckenwandung 8 verbunden.

Um ein Übersprechen zwischen den einzelnen Leitungsbahnen zu verhindern bzw. zu reduzieren, ist das gesamte hintere Gehäuseteil 1 mit einer Metallisierungsschicht versehen.

Das vordere Gehäuseteil 2 hingegen ist isolierend ausgebildet. Da sich jedoch das hintere Gehäuesteile 1 über das vordere Gehäuseteil 2 und zwischen die im vorderen Gehäuseteil 2 aufgenommenen Kontaktfedern erstreckt, ist auch eine gute Schirmung im Bereich des Gegenkontaktteiles 4 bzw. zwischen den Kontaktfedern gewährleistet.

Das vordere Gehäuseteil 2 besteht aus senkrechten Stegen 13 und einer Vielzahl von waagrechten Stegen 14. Zwischen den senkrechten Stegen 13 und den waagrechten Stegen 14 sind Kammern 15 gebildet, in welchen die Kontaktfedern des Gegenkontaktteiles 4 im montierten Zustand aufgenommen sind. Die senkrechten Stege 13 weisen entsprechende U-förmige Aussparungen (s. Figur 2) auf, in welche die metallisierten Zwischenwände 10 des hinteren Gehäuseteiles 1 im montierten Zustand eingeschoben sind. Bei der Montage des elektrischen Steckverbinders werden lediglich die Kontaktlamellen 3 in das hintere Gehäuseteil 1 eingeschoben und danach das vordere Gehäuseteil 2 in das hintere Gehäuseteil 1 eingesteckt, wobei die metallisierten zwischenwände 10 in die entsprechenden U-förmigen Aussparungen des vorderen Gehäuseteiles 2 und die Kontaktfedern in die jeweiligen Kammern 15 des vorderen Gehäuseteiles 2 eingeschoben werden.

Im Bereich des Zwischenteiles 5 sind an der Unterseite der Zwischenwände 10 des hinteren Gehäuseteiles 1 Zapfen 25 ausgebildet. Diese Zapfen 25 sind ebenfalls mit einer Metallisierungsschicht versehen und dienen zur mechanischen und elektrischen Verbindung mit der Baugruppe 7. Die Zapfen werden hierzu in durchmetallisierte Löcher in der Baugruppe eingesteckt und z. B. über ein Reflow-Lötverfahren in diesen verlötet.

Zur Masseverbindung mit einem Gegenstecker sind an der Deckewandung 8 und an der Bodenwandung 11 jeweils ein Metallstreifen 16 eingespreßt, welcher, über einen bestimmten Bereich leicht nach außen abgebogen ist, so daß er beim Zusammenstekken mit einem Gegenstecker einfedert.

Stirnseitig ist der Metallstreifen 16 am abstehenden Ende mit einer Abrundung 17 versehen, daß dieser leichter in den Gegenstecker eingefügt werden kann.

Figur 4 zeigt den elektrischen Steckverbinder gemäß Figur 1 sowie einen entsprechenden Gegenstecker in Seitenansicht. Der Gegenstecker ist als Rückwandstecker 18 ausgebildet, wobei die Rückwand 19 in Figur 4 nur gestrichelt eingezeichnet ist. Der Rückwandstecker 18 ist im wesentlichen U-förmig aufgebaut und besteht aus einer Bodenwandung 20 sowie zwei Seitenwandungen 21 und 22. In der Bodenwandung 20 sind eine Vielzahl von Kontaktmessern 23 angeordnet, welche das gleiche Raster wie die Kontaktfedern im Baugruppenstecker aufweisen.

In den Seitenwandungen 21, 22 sind auf der Innenseite Massekontakte 24 angeordnet, welche beim Einstecken des Baugruppensteckers die federnd nach außen abgebogenen Metallstreifen 16 kontaktieren.

## Patentansprüche

1. Geschirmter elektrischer Steckverbinder mit einem isolierenden vorderen Gehäuseteil (2) und einer Mehrzahl nebeneinander angeordneter Kontaktlamellen (3),
wobei die Kontaktlamellen (3) je ein in dem vorderen Gehäuseteil (2) aufgenommenes Gegenkontaktteil (4), ein in isolierendes Material eingeformtes Zwischenteil (5) und ein sich von dem Zwischenteil (5) weg erstreckendes hinteres Kontaktteil (6) aufweisen,
und eine Schirmung zwischen den Zwischenteilen (5) der Kontaktlamellen (3) sowie an den Außenseiten im Bereich der Zwischenteile (5) vorgesehen ist, **dadurch gekennzeichnet daß**
a) die Zwischenteile (5) der Kontaktlamellen (3) in einem hinteren isolierenden Gehäuseteil (1) aufgenommen sind und
b) in dem hinteren Gehäuseteil (1) die Zwischenteile (5) über Zwischenwände (10) voneinander getrennt sind,
c) das hintere Gehäuseteil (1) zur Schirmung mit einer Metallisierung versehen ist, und
d) die durchgehenden Zwischenwände (10) des hinteren Gehäuseteiles (1) sich bis Zwischen die kontaktfedern des Gegenkontaktes (4), der in dem vorderen Gehäuse teil aufgenommen ist, erstrecken.

2. Geschirmter elektrischer Steckverbinder nach Anspruch 1,
**dadurch gekennzeichnet, daß**
an dem vorderen Gehäuseteil (2) entsprechende Aussparungen vorgesehen sind, in welche die durchgehenden Zwischenwände (10) einschiebbar sind.

3. Geschirmter elektrischer Steckverbinder nach Anspruch 1 oder 2,
**dadurch gekennzeichnet, daß**
das hintere Gehäuseteil (1) eine Deckenwandung (8), eine hintere Wandung (9) und zumindest eine Seitenwandung (12) aufweist.

4. Geschirmter elektrischer Steckverbinder nach Anspruch 3,
**dadurch gekennzeichnet, daß**
sich die Deckenwandung (8) und die zumindest eine Seitenwandung (12) bis über das vordere Gehäuseteil (2) erstrecken und im Bereich des vorderen Gehäuseteiles (2) auch eine mit dem hinteren Gehäuseteil (1) verbundene Bodenwandung (11) ausgebildet ist.

5. Geschirmter elektrischer Steckverbinder nach Anspruch 4,
**dadurch gekennzeichnet, daß**
in der Bodenwandung (11) und/oder Deckenwandung (8) ein mit Kontakten verbundener Metallstreifen (16) eingepreßt ist.

6. Geschirmter elektrischer Steckverbinder nach einem der Ansprüche 1 bis 5,
**dadurch gekennzeichnet, daß**
an der Unterseite des hinteren Gehäuseteiles (1) Zapfen (25) vorgesehen sind, die ebenfalls mit einer Metallisierungsschicht versehen sind.

## Claims

1. A shielded electrical plug connector having an insulating front housing part (2) and a plurality of contact leaves (3) arranged next to one another,
in which the contact leaves (3) each have a counter-contact part (4) received in the front housing part (2), an intermediate part (5) shaped from insulating material and a rear contact part (6) extending away from the intermediate part (5), and
a shielding is provided between the intermediate parts (5) of the contact leaves (3) and on the outsides in the region of the intermediate parts (5), **characterised in that**
a) the intermediate parts (5) of the contact leaves (3) are received in a rear insulating housing part (1) and
b) the intermediate parts (5) are separated from one another by intermediate walls (10) in the rear housing part (1),
c) the rear housing part (1) is provided with a metallisation for the purpose of shielding, and
d) the continuous intermediate walls (10) of the rear housing part (1) extend in between the spring contacts of the counter-contact (4) received in the front housing part.

2. A shielded electrical plug connector according to Claim 1, **characterised in that** appropriate cutouts are made in the front housing part (2), into which the continuous intermediate walls (10) may be pushed.

3. A shielded electrical plug connector according to Claim 1 or 2, **characterised in that** the rear housing part (1) has a cover wall (8), a rear wall (9) and at least one side wall (12).

4. A shielded electrical plug connector according to Claim 3, **characterised in that** the cover wall (8) and the at least one side wall (12) extend over the front housing part (2) and, in the region of the front housing part (2), a base wall (11) connected to the rear housing part (1) is also constructed.

5. A shielded electrical plug connector according to Claim 4, **characterised in that** a metal strip (16) connected to contacts is pressed into the base wall (11) and/or the cover wall (8).

6. A shielded electrical plug connector according to one of Claims 1 to 5, **characterised in that** pins (25) are provided on the underside of the rear housing part (1) and are also provided with a metallisation layer.

## Revendications

1. Connecteur électrique blindé comprenant une partie de boîtier avant isolante (2) comportant plusieurs lamelles de contact juxtaposées (3),
les lamelles de contact (3) comportant chacune une partie de contact d'accouplement (4) reçue dans la partie avant du boîtier (2), une partie intermédiaire formée dans un matériau isolant (5) et une partie de contact arrière (6) s'étendant à partir de la partie intermédiaire (5), et
un blindage étant agencé entre les parties intermédiaires (5) des lamelles de contact (3) et sur les côtés externes dans la région des parties intermédiaires (5), **caractérisé en ce que**
a) les parties intermédiaires (5) des lamelles de contact (3) sont reçues dans une partie arrière isolante du boîtier (1), et
b) les parties intermédiaires (5) sont séparées dans la partie arrière du boîtier (1) par des parois intermédiaires (10),
c) la partie arrière du boîtier (1) comporte une métallisation pour assurer le blindage, et
d) les parois intermédiaires continues (10) de la partie arrière du boîtier (1) s'étendent entre les ressorts de contact du contact d'accouplement, reçu dans la partie avant du boîtier.

2. Connecteur électrique blindé selon la revendication 1, **caractérisé en ce que** la partie avant du boîtier (2) comporte des évidements correspondants, dans lesquels peuvent être glissées les parois intermédiaires continues (10).

3. Connecteur électrique blindé selon les revendications 1 ou 2, **caractérisé en ce que** la partie arrière du boîtier (1) comporte une paroi supérieure (8), une paroi arrière (9) et au moins une paroi latérale (12).

4. Connecteur électrique blindé selon la revendication 3, **caractérisé en ce que** la paroi supérieure (8) et la au moins une paroi latérale (12) s'étendent au-dessus de la partie avant du boîtier (2), une paroi inférieure (11), reliée avec la partie arrière du boîtier (1) étant en outre formée dans la région de la partie avant du boîtier (2).

5. Connecteur électrique blindé selon la revendication 4, **caractérisé en ce qu'**une bande métallique (16) reliée aux contacts est insérée par pression dans la paroi inférieure (11) et/ou la paroi supérieure (8).

6. Connecteur électrique blindé selon l'une des revendications 1 à 5, **caractérisé en ce que** des tenons (25) comportant également une couche de métallisation, sont agencés sur le côté inférieur de la partie arrière du boîtier (1).
